# EUROPÄISCHE PATENTANMELDUNG

(11) **EP 1 413 239 A2**
(43) Veröffentlichungstag der Anmeldung: **28.04.2004**
(21) Anmeldenummer: 03020150.3
(22) Anmeldetag: 05.09.2003
(51) Int. Cl.: A47L 9/32

(54) **Handgriff an einem Stiel eines Staubsaugers**

(30) Priorität: 25.10.2002 DE 10250051
(71) Anmelder: Miele & Cie. KG, 33332 Gütersloh (DE)
(72) Erfinder: Gerth, Volker, 33739 Bielefeld (DE); Thamm, Markus, 33332 Gütersloh (DE)

(57) **Zusammenfassung**

Die Erfindung betrifft einen Handgriff (8), der an einem Stiel (6) eines Staubsaugers (1) angeordnet ist und mindestens drei abgeknickte, aneinander anschließende Griffrohrstücke (16.1, 16.2, 16.3) aufweist, durch die sich ein durchgängiger Luftführungskanal (12) erstreckt.

Um einen solchen Handgriff (8) mit einem hohen Maß an Gestaltungsfreiheit fertigen zu können, weist der Handgriff (8) in Verlängerung mindestens eines seiner abgewinkelten Griffrohrstücke (16.1, 16.2, 16.3) einen Durchbruch als Fertigungsöffnung (22) auf, die mit einem separaten Abdeckteil (18) verkleidet ist.

Zur Herstellung eines derartigen Handgriffs (8) werden drei separate den einzelnen Griffrohrstücken (16.1, 16.2, 16.3) zugeordnete Kerne (30.1, 30.2, 30.3) umspritzt, die bei erstarrter Schmelze aus dem Luftführungskanal (12) mit einem Schieber herausgezogen werden, wobei der dem mittleren Griffrohrstück (16.2) zugeordnete Kern (30.2) aus einer Fertigungsöffnung (22) herausgezogen wird, welche in der nach oben zeigenden Wand (20) des dritten Griffrohrstücks (16.2) ausgebildet ist , wobei nach der Fertigstellung (22) der drei Griffrohrstücke (16.1, 16.2, 16.3) die Fertigungsöffnung (22) durch das Abdeckteil (18) im Wesentlichen luftdicht verschlossen wird.

## Beschreibung

Die Erfindung betrifft einen Handgriff an einem Stiel eines Staubsaugers gemäß dem Oberbegriff nach Anspruch 1 sowie ein Verfahren zur Herstellung eines derartigen Handgriffs nach dem Oberbegriff des Patentanspruchs 8.

Ein solcher Handgriff ist aus der DE 37 17 993 A1 bekannt. Der Handgriff umfasst drei abgewinkelte Griffrohrstücke, die ineinander übergehen und einen Luftführungskanal umschließen. Die Griffrohrstücke sind einteilig miteinander verbunden und insbesondere als Kunststoff-Blasteil aus einem gestreckten Rohr in einem entsprechenden Werkzeug durch Wärmeeinwirkung und Druckzufuhr hergestellt.

Der Erfindung stellt sich hiervon ausgehend das Problem, einen Handgriff mit einem Luftführungskanal sowie ein Verfahren zur Herstellung desselben zu offenbaren, der preisgünstig zu fertigen ist und ein hohes Maß an Gestaltungsfreiheit zulässt.

Erfindungsgemäß wird dieses Problem durch einen Handgriff mit den Merkmalen des Patentanspruchs 1 gelöst. Vorteilhafte Ausgestaltungen und Weiterbildungen der Erfindung ergeben sich aus den nachfolgenden Unteransprüchen.

Ein Verfahren zur Herstellung des Handgriffs ist durch die Merkmale des Patentanspruchs 8 gekennzeichnet, wobei den nachfolgenden abhängigen Unteransprüchen vorteilhafte Weiterentwicklungen zu entnehmen sind.

Die mit der Erfindung erreichbaren Vorteile bestehen neben der preisgünstigen Herstellung und hohen Gestaltungsfreiheit des Handgriffs darin, dass die Griffrohrstücke Bereiche mit unterschiedlichen Materialeigenschaften aufweisen können. So ist es beispielsweise durch Anwendung des 2-Komponenten-Spritzgießverfahren möglich, dass ein Bereich der Griffrohrstücke aus einer griffigen polymeren Weichkomponente und ein anderer Bereich der Griffrohrstücke aus einer polymeren Hartkomponente besteht. Ferner kann in vorteilhafter Weise das an einem Griffrohrstück befestigte Abdeckteil in einer zu den Griff rohrstücken unterschiedlichen Farbe ausgebildet sein, so dass der Handgriff farblich in einfacher Weise den Kundenwünschen angepasst oder zur Charakterisierung eines Staubsaugertyps genutzt werden kann.

Ein Ausführungsbeispiel der Erfindung ist in den Zeichnungen rein schematisch dargestellt und wird nachfolgend näher beschrieben.

Es zeigt
- Figur 1: einen Staubsauger mit einem am Stiel befestigten Handgriff in Seitenansicht,
- Figur 2: den Handgriff des Staubsaugers nach Fig. 2 in einer Explosionsdarstellung und
- Figur 3: den Handgriff nach Fig. 2 ohne Abdeckteil im Schnitt

Fig. 1 zeigt als Staubsauger (1) einen Stielstaubsauger mit Saugschlauch (7).

Der Staubsauger (1) weist ein über Vorderräder (2) und Hinterräder (3) rollbares Bodenteil (4) mit einer Bodendüse (5) und einer weiteren als Gehäuseöffnung ausgebildeten nicht dargestellten Saugöffnung auf, die mit dem Saugschlauch (7) strömungsmäßig verbunden ist.

Zur Führung des Staubsauger (1) ist der Stiel (6) mit seinem Handgriff (8) über einen Köcher (9) zur Aufnahme des Saugschlauchs (7) und über ein Gelenk (10) mit dem Bodenteil (4) verbunden.

Um auch besonders hoch gelegene Möbelflächen oder im Bereich einer Raumdecke saugen zu können, ist der Stiel (6) als vom Köcher (9) lösbares Saugrohr ausgebildet.

Zur Strömungsverbindung zwischen dem Saugschlauch (7) und dem Stiel (6) ist im Handgriff (8) ein Luftführungskanal (12) ausgebildet. Dieser erstreckt sich über die gesamte Länge des Handgriffs (8). Gemäß der hier beschriebenen Ausführung ist der Saugschlauch (7) über ein an seinem freiem Saugende angebrachtes Zubehörteil (14) (bspw. Fugen oder Polsterdüse) in den Luftführungskanal (12) des Handgriffs (8) einsteckbar. Generell ist es aber auch möglich, das freie Saugschlauchende direkt in den Handgriff (8) zu stecken.

Der Handgriff (8) umfasst drei abgeknickte, aneinander anschließende Griffrohrstücke (16.1, 16. 2, 16.3) und ein separates Abdeckteil (18). Auf der in Betriebslage nach oben weisenden Wand (20) des hinteren Griffrohrstücks (16.3) ist in Verlängerung des mittleren Griff rohrstücks (16.2) ein Durchbruch als Fertigungsöffnung (22) ausgebildet, welche durch das umfangsseitig an dieser Wand (20) befestigte Abdeckteil (18) im Wesentlichen luftdicht verschlossen ist. Im Ausführungsbeispiel ist das Abdeckteil (18) gemäß Fig. 1 durch eine Rastverbindung bestehend aus Rastelementen (24) und Rastöffnungen (26) am hinteren Griff rohrstück (16.3) befestigt. Grundsätzlich können aber auch alle anderen bekannten Befestigungsmöglichkeiten (Kleben, Schrauben, Nieten, etc.) verwendet werden. Gemäß der Fig. 2 erstreckt sich das schalenförmig ausgebildete Abdeckteil (18) aus optischen Gründen nahezu über die gesamte Länge des hinteren Griffrohrstücks (16.3). Ferner weist es eine zu den Griffrohrstücken (16.1, 16. 2, 16.3) unterschiedliche Farbe auf.

Um eine gute Griffigkeit des Handgriffs (8) zu erzielen, ist die untere Wand (28) des hinteren Griffrohrstücks (16.3) aus weichem Gummi gefertigt, während alle anderen Bereiche des Handgriffs (8) aus einem harten Kunststoff bestehen.

Eine vorteilhafte nicht dargestellte Ausführung des Handgriffs (8) sieht ferner vor, dass das Abdeckteil (18) Ausnehmungen umfasst, in denen Bedienelemente oder Anzeigeelemente für den Staubsauger (1) angeordnet sind.

Nachstehend ist ein Herstellungsverfahren für den vorbeschriebenen Handgriff (8) beschrieben.

Zur Bildung der drei aneinander anschließenden Griffrohrstücke (16.1, 16.2, 16.3) werden in eine die Außenkontur der Griffrohrstücke (16.1, 16.2, 16.3) bestimmende Kavität eines Spritzgießwerkzeugs (nicht dargestellt) drei aneinander liegende Kerne (30.1, 30.2, 30.3) zur Festlegung des Luftführungskanals (12) in an sich bekannter Weise eingebracht und mit einer polymeren Masse umspritzt. Wenn die Griffrohrstücke Bereiche mit unterschiedlichen Materialeigenschaften aufweisen sollen, kann das bekannte und daher hier nicht beschriebene 2-Komponenten-Spritzgussverfahren angewendet werden.
Gemäß Fig. 3 ist jeder Kern (30.1, 30.2, 30.3) einem Griffrohrstück (16.1, 16.2, 16.3) zugeordnet. Nachdem die eingespritzte polymere Masse (Schmelze) erstarrt ist, wird der vordere und der hintere Kern (30.1, 30.2) aus einer stielseitig vorgesehenen Öffnung (32) respektive aus einer freien Öffnung (34) mit einem Schieber herausgezogen. Ferner wird der mittlere Kern (30.2) aus einer Fertigungsöffnung (22) entformt, welche in der in Betriebslage nach oben zeigenden Wand (20) des hinteren Griffrohrstücks (16.3) ausgebildet ist und in der Verlängerung des mittleren Griffrohrstücks (16.2) liegt. Anschließend wird das Spritzgießwerkzeug in seiner Trennebene auseinander gefahren und die aneinander anschließenden Griffrohrstücke (16.1, 16.2, 16.3) werden mittels Auswerfern aus dem Werkzeug in an sich bekannter Weise entformt.
Dann wird das Abdeckteil (18) an der nach oben zeigenden Wand (20) des hinteren Griffrohrstücks (16.3) befestigt, welches die Fertigungsöffnung (22) im Wesentlichen luftdicht verschließt.

Das Abdeckteil (18) kann mit nicht dargestellten Ausnehmungen für Bedienelemente für den Staubsauger (1) (bspw. Elektrobürste) versehen sein, die in vorteilhafter Weise im montierten Zustand über der Fertigungsöffnung (22) angeordnet sind.

## Patentansprüche

1. Handgriff (8), der an einem Stiel (6) eines Staubsaugers (1) angeordnet ist und mindestens drei abgeknickte, aneinander anschließende Griffrohrstücke (16.1, 16.2, 16.3) aufweist, durch die sich ein durchgängiger Luftführungskanal (12) erstreckt,
**dadurch gekennzeichnet,**
**dass** der Handgriff (8) in Verlängerung mindestens eines seiner abgewinkelten Griffrohrstücke (16.1, 16.2, 16.3) einen Durchbruch als Fertigungsöffnung (22) aufweist, die mit einem separaten Abdeckteil (18) verkleidet ist.

2. Handgriff (8) nach Anspruch 1,
**dadurch gekennzeichnet,**
**dass** das Abdeckteil (18) die umfangsseitig an einem der Griffrohrstücke (16.1, 16.2, 16.3) ausgebildete Fertigungsöffnung (22) abdichtet, wobei der Querschnitt der Fertigungsöffnung (22) näherungsweise so groß ist wie der des Luftführungskanals (12).

3. Handgriff (8) nach Anspruch 1 oder 2,
**dadurch gekennzeichnet,**
**dass** sich die Fertigungsöffnung (22) von dem mittleren Griffrohrstück (16.2) durch die obere Wand (20) des hinteren Griffrohrstücks (16.3) erstreckt.

4. Handgriff (8) nach mindestens einem der Ansprüche 1 bis 3,
**dadurch gekennzeichnet,**
**dass** das Abdeckteil (18) schalenförmig ausgebildet und in Längsrichtung des hinteren Griff rohrstücks (16.3) ausgerichtet ist, wobei die Länge des Abdeckteils (18) das Achsenmaß der Fertigungsöffnung (22) um ein Vielfaches übertrifft.

5. Handgriff (8) nach mindestens einem der Ansprüche 1 bis 4,
**dadurch gekennzeichnet,**
**dass** die Griffrohrstücke (16.1, 16.2, 16.3) Bereiche aufweisen, die aus unterschiedlichen Materialien bestehen.

6. Handgriff (8) nach mindestens einem der Ansprüche 1 bis 5,
für einen Staubsauger mit einem als Saugrohr ausgebildeten Stiel (6) und einem Saugschlauch (7),
**dadurch gekennzeichnet,**
**dass** das Saugrohr mit dem vorderen Griffrohrstück (16.1) und der Saugschlauch (7) mit dem hinteren Griffrohrstück verbindbar ist.

7. Handgriff (8) nach mindestens einem der Ansprüche 1 bis 6,
**dadurch gekennzeichnet,**
**dass** das Abdeckteil (18) Ausnehmungen zur Aufnahme von den Bedienelementen und/oder Anzeigeelementen für den Staubsauger (1) aufweist.

8. Verfahren zur Herstellung eines Handgriffs (8) nach einem der Ansprüche 2 bis 7,
**dadurch gekennzeichnet,**
**dass** zur Bildung eines durch drei Griff rohrstücke (16.1, 16.2, 16.3) erstreckenden Luftführungskanals (12) drei separate den einzelnen Griffrohrstücken (16.1, 16.2, 16.3) zugeordnete Kerne (30.1, 30.2, 30.3) umspritzt werden, die bei erstarrter Schmelze aus dem Luftführungskanal (12) mit einem Schieber herausgezogen werden, wobei der dem mittleren Griffrohrstück (16.2) zugeordnete Kern (30.2) aus einer Fertigungsöffnung (22) herausgezogen wird, welche in der nach oben zeigenden Wand (20) des dritten Griffrohrstücks (16.2) ausgebildet ist , wobei nach der Fertigstellung (22) der drei Griffrohrstücke (16.1, 16.2, 16.3) die Fertigungsöffnung (22) durch das Abdeckteil (18) im Wesentlichen luftdicht verschlossen wird.

9. Verfahren zur Herstellung eines Handgriffs (8) nach Anspruch 8,
**dadurch gekennzeichnet,**
**dass** die Kerne (30.1, 30.2, 30.3) mit zwei verschiedenen Polymeren nach dem 2-Komponenten-Spritzgießverfahren umspritzt werden, wobei das erste Polymer im erstarrten Zustand weicher und griffiger ist als das zweite Polymer.

10. Verfahren nach Anspruch 9
**dadurch gekennzeichnet,**
**dass** das Abdeckteil (18) an das dritte Griffrohrstück (16.3) angeklipst und/oder geklebt wird.
